# FASCICULE DE BREVET EUROPEEN

(11) **EP 0 507 695 B1**
(45) Date de publication et mention de la délivrance du brevet: **15.02.1995**
(21) Numéro de dépôt: 92400939.2
(22) Date de dépôt: 03.04.1992
(51) Int. Cl.: E01D 19/06, E01D 19/00

(54) **Structure de liaison entre deux parties, séparées par un joint de dilatation, d'un ensemble constituant une poutre de grande longueur, par exemple un tablier de pont**
Verbindungskonstruktion zwischen zwei durch eine Dilatationsfuge getrennten Teilen eines Bauwerks bestehend aus einem langen Träger, zum Beispiel eines Brückenüberbaus
Connecting structure between two parts, separated by an expansion joint, of an assembly comprising long girders, like a bridgedeck

(30) Priorité: 05.04.1991 FR 9104185
(43) Date de publication de la demande: 07.10.1992
(73) Titulaire: SOCIETE CENTRALE D'ETUDES ET DE REALISATIONS ROUTIERES- SCETAUROUTE, 75007 Paris (FR)
(72) Inventeur: Muller, Jean, F-92150 Suresnes (FR)
(74) Mandataire: Colas, Jean-Pierre

(56) Documents cités:
- CH-A- 408 089
- DE-A- 1 954 087
- DE-A- 2 712 091
- FR-A- 2 522 046
- FR-A- 2 541 334

## Description

La présente invention est relative à une structure de liaison entre deux parties, séparées par un joint de dilatation, d'un tablier de pont, par exemple en béton précontraint, ou plus généralement d'un ensemble constituant une poutre de grande longueur.

De nombreux ponts en béton précontraint ont été construits par encorbellement à l'aide d'équipages mobiles ou par assemblage d'éléments préfabriqués, le tablier étant construit par phases successives de façon à peu près symétrique par rapport aux piles.

Dans les premiers ouvrages de ce type, un joint de dilatation était prévu au milieu de chaque travée, à la jonction de deux fléaux en regard. Un dispositif mécanique traversant le joint était prévu pour autoriser les dilatations du tablier en empêchant le déplacement vertical relatif des deux fléaux, la continuité de la chaussée pour les ponts-routes ou la continuité des rails pour les ponts ferroviaires étant ainsi assurée.

Le projet et la construction de tels ouvrages sont simples. En contrepartie, l'influence des déformations différées du béton (fluage) devient très importante dès que les portées dépassent 40 à 50 mètres, et des discontinuités angulaires considérables, dans le plan vertical, sont apparues sur de nombreux ouvrages au droit de tous les joints de dilatation.

La discontinuité angulaire la plus fréquente correspond à un angle ouvert vers le haut entre les deux parties de tablier, c'est-à-dire avec le joint formant un point bas, mais un angle ouvert vers le bas peut aussi apparaître, et des irrégularités du matériau ou des contraintes peuvent aussi conduire à des déviations angulaires dans le plan horizontal du tablier, ou à une torsion relative d'une partie de tablier par rapport à l'autre.

Pour résoudre le problème, une continuité mécanique du tablier a été réalisée au milieu des travées, les fléaux étant assemblés entre eux pour constituer une poutre continue.

Pour un ouvrage de grande longueur, il faut toutefois prévoir des joints de dilatation à des intervalles de quelques centaines de mètres pour assurer la libre dilatation du tablier.

Si le joint est prévu au milieu d'une travée, on retrouve le problème déjà mentionné de la discontinuité angulaire du tablier. On est donc amené à déplacer le joint au quart de la portée, au point d'inflexion des déformations, là où les variations de moment créés par les surcharges sont minimales. La solution théorique est très satisfaisante : son application pratique, toutefois, complique sérieusement la construction car il est nécessaire, pendant celle-ci, d'assurer la continuité mécanique à travers le joint pour permettre la suite de la mise en place du tablier.

Dans le document DE-A-2.712.091, on a proposé des vérins agissant dans le sens de la longueur du pont, et disposés en des points écartés de la partie centrale du plan de joint pour exercer des forces tendant à écarter ou rapprocher les parties qui se font face du tablier. Cette disposition permet de s'opposer à l'apparition de discontinuités angulaires, mais elle ne peut empêcher des décalages dans un plan transversal passant par le joint résultant notamment d'un déplacement vertical relatif, ou d'une torsion relative, des deux parties de tablier.

Ainsi, la technique antérieure permet de s'opposer soit à des décalages verticaux, soit à des discontinuités angulaires, mais elle ne fournit pas de solution complète à l'ensemble du problème.

Des problèmes analogues apparaissent à l'endroit du joint de dilatation qui sépare l'extrémité du tablier de la culée adjacente. Dans ce qui suit, on parle de deux parties d'un tablier de pont, il doit être entendu qu'on ne sort pas du cadre de l'invention si ces deux parties sont constituées l'une par une extrémité de tablier et l'autre par l'extrémité de la culée adjacente.

La présente invention a pour but initial de fournir une solution qui soit simple et économique à l'ensemble du problème des discontinuités et décalages d'un tablier de pont à l'endroit des joints de dilatation. Cependant l'invention peut s'appliquer à tout ensemble constituant une poutre de grande longueur, et comportant au moins deux parties séparées par un joint de dilatation.

Pour obtenir ce résultat, l'invention fournit une structure de liaison entre deux parties, séparées par un joint de dilatation transversal, d'un ensemble formant une poutre de grande longueur, cette structure comprenant un dispositif traversant le joint et empêchant un déplacement relatif des deux parties de l'ensemble, sans gêner les dilatations, cette structure ayant pour particularité qu'elle comprend une poutre rigide, disposée longitudinalement de part et d'autre du joint de dilatation, et reliée à une partie de l'ensemble par deux appuis espacés longitudinalement, et à l'autre partie de l'ensemble par deux autres appuis espacés longitudinalement, la poutre et les appuis étant conçus pour transmettre un moment de flexion et/ou un effort tranchant, sans gêner les dilatations.

Dans le cas d'un pont, les moments et efforts s'exercent principalement dans des plans verticaux, et, en conséquence, la poutre repose sur ses appuis, mais des appuis agissant dans une direction horizontale, ou oblique d'un plan transversal, sont possibles sans sortir du cadre de l'invention.

De préférence, la poutre est métallique pour obtenir la plus grande rigidité avec un poids minimal.

La structure de l'invention permet de placer le joint de dilatation au centre d'une travée, là où son installation est la plus simple.

De préférence, au moins un des appuis est pourvu d'au moins un vérin de réglage apte à exercer, entre la poutre et la partie de l'ensemble adjacente, des efforts verticaux constamment réglables. Ces vérins permettent de compenser en continu les moments de flexion et éventuellement des efforts tranchants si l'ensemble n'est pas symétrique par rapport au joint de dilatation.

La structure ainsi conçue rend théoriquement possible d'annuler complètement tous les effets indésirables du fluage et de réaliser ainsi, notamment, un tablier muni de joints de dilatation au centre de certaines travées, mais qui se comporte sous l'effet des charges permanentes comme un ouvrage parfaitement continu.

Le comportement sous l'effet des surcharges variables (camions sur un pont-route ou trains sur un pont-rail) ne peut pas être en pratique aussi parfait que pour le cas des charges permanentes. Pour que la présence du joint de dilatation et de la coupure dans la structure soit complètement éliminée, il faudrait dans ce cas que la rigidité de la poutre restaure exactement la continuité de l'inertie de l'ensemble, ce qui n'est généralement pas possible; de surcroît, les réactions imposées aux appuis seraient trop élevées pour être transmises à la structure du tablier. En pratique, toutefois, le gain sur les flèches et les discontinuités angulaires au droit du joint est important par suite de la présence de la poutre. On pourra optimiser à cet effet les paramètres du système, qui sont les distances entre les appuis et entre ceux-ci et le joint de dilatation, et l'inertie de la poutre, pour obtenir les meilleurs résultats dans le contrôle de l'ensemble des flèches sous charges permanentes et surcharges.

Suivant un mode de réalisation pratique intéressant, la poutre est formée de deux éléments télescopiques, chaque élément étant solidaire dans le sens longitudinal, de la partie de l'ensemble sur laquelle elle repose.

Plus avantageusement, il est prévu des moyens hydrauliques assurant l'amortissement des déplacements longitudinaux instantanés relatifs des deux éléments de la poutre. Cette possibilité est particulièrement intéressante dans le cas d'ouvrages construits en zone sismique ou pour la transmission d'efforts longitudinaux de freinage dans les ponts ferroviaires.

L'invention va être exposée en détail à l'aide d'exemples pratiques illustrés avec les dessins, parmi lesquels :
Figure 1 est une coupe schématique d'une portion de pont comprenant un joint de dilatation équipé d'un dispositif selon l'invention.
Figure 2A à 2C sont des schémas explicatifs de la répartition des contraintes lors du transfert d'un moment.
Figures 3A à 3C sont des schémas explicatifs de la répartition des contraintes lors du transfert d'un effort tranchant.
Figure 4 est une coupe schématique, analogue à celle de la figure 1, relative à un autre mode de réalisation de l'invention.

La figure 1 est une coupe partielle d'un tablier de pont formé de caissons à section fermée, selon le plan vertical longitudinal médian de deux caissons successifs, ce tablier étant équipé d'un dispositif selon l'invention destiné à combattre une tendance à une discontinuité angulaire formant un angle ouvert vers le haut à l'endroit d'un joint de dilatation.

Il est sans importance ici que le tablier soit constitué d'une série de caissons alignés longitudinalement ou de plusieurs séries analogues, disposées en parallèle.

Deux parties de tablier 1, 2 sont séparées par un joint de dilatation 3.

Les caissons formant les deux parties de tablier comportent chacun une première paroi transversale d'appui 4, 5 située à proximité du joint de dilatation, et une seconde paroi transversale d'appui 6, 7 située à plus grande distance du joint de dilatation.

Les parois transversales d'appui 4 à 7 sont à prévoir même dans le cas où les caissons sont ouverts vers le bas.

Les parois 4 à 7 comportent, à peu près en leur centre, un passage pour une poutre longitudinale 8, qui constitue un élément essentiel de l'invention.

La poutre 8 doit présenter une grande rigidité à la flexion dans le plan vertical, et est réalisée de préférence en acier, pour réduire son poids.

A la traversée des premières parois d'appui, la poutre 8 est maintenue par des surfaces d'appui supérieures 9, 10 et inférieures 11, 12. A la traversée des secondes parois d'appui, il est prévu, sous la poutre 8, des vérins 13, 14.

Les surfaces d'appui et les vérins sont conçus pour permettre les déplacements longitudinaux de la poutre qui correspondent aux dilatations.

Les figures 2A à 2C illustrent le transfert d'un moment M de flexion de l'ensemble du tablier. Si a est la distance d'une première paroi d'appui 4, 5 au joint de dilatation et b la distance de la première à la seconde paroi d'appui, on voit que le moment maximal M est supporté par la poutre 8 sur une longueur 2a, et que l'effort tranchant $\text{V = M/} {\text{b}}_{̲}$ est subi par la poutre sur les deux longueurs b.

Bien entendu, il n'est pas obligatoire que les distances a et b soient les mêmes des deux côtés du joint de dilatation, par exemple dans le cas où ce joint est situé entre une extrémité du tablier et la culée. L'homme de métier est à même de faire les calculs nécessaires.

Au cas où le dispositif doit compenser un moment de sens inverse, correspondant à une tendance des parties de tablier à former un angle ouvert vers le bas, il faudra prévoir des vérins placés au-dessus de la poutre, entre celle-ci et la seconde paroi d'appui. Ces vérins ont été représentés en tirets, sous la référence 15, 16.

Les surfaces d'appui 11, 12 situées sous la poutre, et qui sont inactives dans le cas examiné plus haut, sont alors actives, et doivent être calculées en conséquence.

Les vérins 13 à 16 sont de tout type convenable, hydraulique, électrique ou mécanique, par exemple à vis. Ils sont commandés à partir de signaux émis par des capteurs sensibles à la position relative des parties de tablier. Ces capteurs n'ont pas été représentés.

Il est possible de permuter les positions des surfaces d'appui 9 à 12 et des vérins 13 à 16, en plaçant les premières sur les secondes parois d'appui et inversement, sur les deux parties de tablier ou sur une seule d'entre elles.

Le fait de prévoir des vérins et des surfaces d'appui au-dessus et au-dessous de la poutre 8 permet, en plus du transfert d'un moment, le transfert d'un effort tranchant tendant à créer une différence de niveau à l'endroit du joint 3. Comme le montrent les figures 3A à 3C, la poutre 8 est soumise, au niveau de la première paroi d'appui 4, 5 à un moment maximal V.a et à un effort tranchant V entre les deux premières parois d'appui, et à un effort tranchant V.a/b entre les premières et secondes parois d'appui.

Si on prévoyait de compenser seulement un effort tranchant dans un sens déterminé, par exemple dans le cas d'une extrémité de pont, les figures 3A à 3C montrent qu'on pourrait ne conserver qu'un vérin situé au-dessus de la poutre sur une partie de tablier, et un vérin situé au-dessous de la poutre sur l'autre partie de tablier.

Dans ce qui précède, on a supposé que les moments ou efforts tranchants s'exercent dans un plan vertical. S'il s'agit de combattre des moments ou efforts tranchants s'exerçant dans un plan horizontal, les mêmes raisonnements sont valables. La figure 1, par exemple, peut représenter une coupe horizontale d'un tablier ou d'une partie de tablier, il en est de même pour les figures 2A et 3A.

Pour combattre des efforts de torsion du tablier, on peut donner à la poutre 8 une section appropriée, et placer les surfaces d'appui et vérins d'une façon convenable, selon les règles connues de l'homme de métier. On peut aussi placer plusieurs poutres en parallèle. Cette dernière solution convient particulièrement au cas où le tablier est constitué de deux, ou plusieurs, séries de caissons disposés parallèlement à l'axe de l'ouvrage. On place alors une poutre dans au moins deux séries de caissons.

La figure 4 montre une autre réalisation de l'invention, dans laquelle la poutre 8 est construite sous la forme d'un vérin hydraulique comprenant un corps 20 et un piston 21 coulissant à l'intérieur. Le corps 20 est fixé à l'une des deux parties 1 de tablier, tandis que le piston 21 est fixé à l'autre partie 2. Les appuis 22 et 23 les plus proches du joint 3 peuvent être fixes, puisque la dilatation du tablier est assurée par le mouvement relatif des deux parties du vérin (corps 20 et piston 21). Les organes de réglage tels que les vérins 24, 25 sont placés sur l'une ou l'autre ou les deux parois d'appui extrêmes 26 et 27.

On a symbolisé en 30 un capteur sensible à l'écartement des bords du joint de dilatation 3, ou aux forces qui s'exercent sur ce joint. Les signaux du capteur 30 sont traités dans un circuit électronique 31 qui sépare les variations lentes de ces écartements ou forces qui correspondent aux phénomènes de dilatation thermique, et les variations rapides, qui correspondent à des phénomènes accidentels, comme ceux qui sont dus à un séisme, ou au freinage d'un train dans le cas d'un viaduc ferroviaire. Les signaux correspondant aux variations rapides servent à commander un circuit hydraulique 32 qui commande une variation convenable de la pression du fluide dans le vérin hydraulique 20 pour amortir et/ou réduire les déplacements longitudinaux relatifs des deux parties de tablier.

## Revendications

1. Structure de liaison entre deux parties (1, 2), séparées par un joint de dilatation transversal (3), d'un ensemble formant une poutre de grande longueur, cette structure comprenant un dispositif traversant le joint et empêchant un déplacement relatif des deux parties de l'ensemble, sans gêner les dilatations,
caractérisée en ce qu'elle comprend une poutre rigide (8, 20, 21), disposée longitudinalement de part et d'autre du joint de dilatation, et reliée à une partie de l'ensemble par deux appuis (9, 11, 22; 13, 15, 26) espacés longitudinalement, et à l'autre partie de l'ensemble par deux autres appuis (10, 12, 23; 14, 16, 27) espacés longitudinalement, la poutre et les appuis étant conçus pour transmettre un moment de flexion et/ou un effort tranchant, sans gêner les dilatations.

2. Structure selon la revendication 1, caractérisée en ce qu'au moins un des appuis est pourvu d'au moins un vérin de réglage (13, 15, 24, 25) apte à exercer, entre la poutre et la partie de l'ensemble adjacente, des efforts constamment réglables.

3. Structure selon l'une des revendications 1 ou 2, caractérisée en ce que la poutre est formée de deux éléments télescopiques (20, 21) , chaque élément étant solidaire dans le sens longitudinal, de la partie de l'ensemble sur laquelle elle repose.

4. Structure selon la revendication 3, caractérisée en ce qu'il est prévu des moyens hydrauliques (32) assurant l'amortissement des déplacements longitudinaux instantanés relatifs des deux éléments de la poutre.

## Claims

1. Structure for interconnecting two parts (1, 2), separated by a transverse expansion joint (3), of an assembly forming a very long beam, this structure comprising a device passing through the joint and preventing a relative displacement of the parts of the assembly without inhibiting the expansions,
characterized in that it comprises a rigid beam (8, 20, 21) arranged longitudinally on either side of the expansion joint and connected to one part of the assembly by two supports (9, 11, 22; 13, 15, 26) spaced apart longitudinally, and to the other part of the assembly by two further supports (10, 12, 23; 14, 16, 27) spaced apart longitudinally, the beam and the supports being capable of transmitting a bending moment and/or a shearing force, without inhibiting the expansions.

2. Structure as claimed in claim 1, in which at least one of the supports is provided with at least one adjusting jack (13, 15, 24, 25) capable of exerting continuously adjustable forces between the beam and the adjacent part of the assembly.

3. Structure as claimed in claim 1, in which the beam is formed from two telescopic elements (20, 21), each element being longitudinally integral with that part of the assembly on which it rests.

4. Structure as claimed in claim 3, further comprising hydraulic means (32) capable of damping relative momentary longitudinal displacements of the two elements of the beam.

## Patentansprüche

1. Verbindungskonstruktion zwischen zwei durch eine transversale Dilatationfuge (3) getrennten Teilen (1, 2) eines Bauwerkes bestehend aus einem Träger großer Länge, wobei diese Konstruktion eine Vorrichtung aufweist, welche die Fuge überquert und eine Relativverschiebung der beiden Teile des Bauwerks verhindert, ohne Dehnungen zu behindern, dadurch gekennzeichnet, daß sie einen starren Träger (8, 20, 21) aufweist, der in Längsrichtung auf beiden Seiten der Dehnfuge angeordnet und mit einem Teil des Bauwerkes durch zwei in Längsrichtung voneinander beabstandete Auflager (9, 11, 22; 13, 15, 26) und mit dem anderen Teil des Bauwerkes durch zwei in Längsrichtung voneinander beabstandete andere Auflager (10, 12, 23; 14, 16, 27) verbunden ist, wobei der Träger und die Auflager entworfen sind, um ein Biegemoment und/oder eine Querkraft zu übertragen, ohne Dehnungen zu behindern.

2. Konstruktion gemäß Anspruch 1, dadurch gekennzeichnet, daß zumindest eins der Auflager mit zumindest einer Verstelleinrichtung (13, 15, 24, 25) versehen ist, die geeignet ist, zwischen dem Träger und dem benachbarten Teil des Bauwerkes stetig einstellbare Kräfte auszuüben.

3. Konstruktion gemäß einem der Ansprüche 1 oder 2, dadurch gekennzeichnet, daß der Träger von zwei teleskopischen Elementen (20, 21) gebildet ist, wobei jedes Element in Längsrichtung fest mit dem Teil des Bauwerkes verbunden ist, auf dem es ruht.

4. Konstruktion gemäß Anspruch 3, dadurch gekennzeichnet, daß sie mit hydraulischen Mitteln (32) versehen ist, welche die Dämpfung der kurzen relativen Längsverschiebungen der beiden Elemente des Trägers sicherstellen.
